# EUROPÄISCHE PATENTSCHRIFT

(11) **EP 0 974 152 B1**
(45) Veröffentlichungstag und Bekanntmachung des Hinweises auf die Patenterteilung: **23.01.2002**
(21) Anmeldenummer: 98920509.1
(22) Anmeldetag: 09.04.1998
(51) Int. Cl.: H01H 9/34

(54) **LICHTBOGENKAMMERSYSTEM**
ELECTRIC ARC EXPLOSION CHAMBER SYSTEM
SYSTEME DE CHAMBRE DE SOUFFLAGE D'ARC ELECTRIQUE

(30) Priorität: 11.04.1997 DE 19715116
(43) Veröffentlichungstag der Anmeldung: 26.01.2000
(73) Patentinhaber: AEG Niederspannungstechnik GmbH & Co. KG, 24534 Neumünster (DE)
(72) Erfinder: PNIOK, Thomas, D-22087 Hamburg (DE); SCHULZE, Claus-Peter, D-24539 Neumünster (DE)
(74) Vertreter: Pellmann, Hans-Bernd, Dipl.-Ing.
(86) Internationale Anmeldenummer: EP9802099
(87) Internationale Veröffentlichungsnummer: WO9847161

(56) Entgegenhaltungen:
- EP-A- 0 225 207
- DE-A- 3 840 940
- GB-A- 2 042 263
- US-A- 3 621 169
- US-A- 4 612 426
- US-A- 4 945 327

## Beschreibung

Die Erfindung bezieht sich auf ein Lichtbogenkammersystem, das insbesondere bei Gleichstromschaltern Anwendung finden kann, entsprechend dem Oberbegriff des Anspruchs 1, wie es z.B. aus der EP-A-0 225 207 bekannt ist.

Im Gegensatz zu Wechselstromnetzen tritt bei Gleichstrom kein natürlicher Stromnulldurchgang ein. Lichtbogenkammern in Gleichstromschaltern erzeugen eine Lichtbogenspannung, die größer als die Arbeitsspannung ist, den Strom somit zu Null zwingt und die im Netz gespeicherte Energie vernichtet. Die Erfindung basiert auf dem System der Löschblechkammern, in denen der Lichtbogen in viele Teillichtbögen unterteilt wird, die aufgrund der Summe vieler Anoden-, Kathoden- und Säulenspannungsabfälle entsteht. Die Lichtbogenspannung liegt dabei deutlich oberhalb der Arbeitsspannung. Bei einer Arbeitsspannung von 500 V ist mit dem Auftreten einer Lichtbogenspannung von 800 V zu rechnen. Durch die vorhandene Isolationsfestigkeit des Netzes muß die Lichtbogenspannung allerdings auf einen maximalen Wert begrenzt werden. Für unterschiedliche Arbeitsspannungen werden somit unterschiedliche Lichtbogenkammern benötigt.

Bisher wurden bei Gleichstromschnellschaltern für unterschiedliche Arbeitsspannungen und unterschiedliche Schaltvermögen baulich stark differierende Lichtbogenkammern verwendet. Dies bedingt einen hohen konstruktiven Aufwand sowie entsprechend hohe Herstellungskosten.

Der Erfindung liegt demgegenüber die Aufgabe zugrunde, ein Lichtbogenkammersystem zu schaffen, das sich auf einfache Art und Weise an eine gewünschte Schaltleistung und eine gewünschte Arbeitsspannung anpassen läßt.

Diese Aufgabe wird durch ein Lichtbogenkammersystem mit den im Patentanspruch 1 angegebenen Merkmalen auf besonders vorteilhafte Art und Weise gelöst.

Vorteilhafte Weiterbildungen der Erfindung sind Gegenstand der Unteransprüche.

Das Lichtbogenkammersystem umfaßt die Elemente Kammerkörper und Lichtbogenkammermodul. Dabei werden je nach der gewünschten Arbeitsspannung eine entsprechende Anzahl von Lichtbogenkammermodulen in einen Kammerkörper eingesetzt. Reicht dabei die Größe des Kammerkörpers für die zu berücksichtigende Arbeitsspannung des Netzes nicht aus, kann eine Mehrzahl von Kammerkörpern in Reihe geschaltet werden, so daß stets die erforderliche Anzahl von Lichtbogenkammermodulen eingesetzt werden kann.

Darüber hinaus findet eine Anpassung an die zu bewältigende Schaltleistung durch die Auswahl entsprechender Lichtbogenkammermodule statt. Die Kammerkörper sind derart ausgestaltet, daß sie sowohl schmale als auch breitere Lichtbogenkammermodule aufnehmen können. Zu diesem Zweck ist in dem Kammerkörper an zwei gegenüberliegenden Innenseiten eine Mehrzahl von gleich beabstandeten Nuten vorgesehen, wobei die Lichtbogenkammermodule je nach zu bewältigender Schaltleistung eine Breite aufweisen, die dem N-fachen zweier benachbarter Nuten entspricht, wobei N eine ganze positive Zahl ist.

Die Erfindung wird nachfolgend anhand von Ausführungsbeispielen näher erläutert.

Figur 1 zeigt eine perspektivische Darstellung eines Kammerkörpers sowie zweier unterschiedlicher Lichtbogenkammermodule.

Die Figuren 2 bis 6 zeigen unterschiedliche Kombinationsmöglichkeiten für verschiedene Schaltleistungen und verschiedene Arbeitsspannungen.

In der Figur 1 ist mit 1 ein Kammerkörper bezeichnet. Das Bezugszeichen 2 bezeichnet eine auf der Innenseite einer Wand des Kammerkörpers angeordnete Nut. Entlang zweier gegenüberliegender Innenseiten des Kammerkörpers ist eine Mehrzahl gleich beabstandeter Nuten vorgesehen, wobei die Nuten im Randbereich die halbe Nutenbreite der übrigen an den Innenseiten angebrachten Nuten aufweisen.

Im unteren Teil des Kammerkörpers 1 sind im Randbereich der Außenflächen zweier gegenüberliegender Wandteile Lichtbogensonden 3 angeordnet, mittels derer der Lichtbogen an die Kammerkörper herangeführt wird. Auch die einzelnen Lichtbogenkammermodule sind über (nicht gezeigte) Lichtbogensonden miteinander verbunden.

Des weiteren sind in Figur 1 ein kleines Lichtbogenkammermodul 4 und ein großes Lichtbogenkammermodul 5 gezeigt. Beide Lichtbogenkammermodule 4, 5 weisen zwei Seitenteile 9 auf, zwischen denen eine Vielzahl von Löschblechen 8 und darüber angeordneten Isolierteilen 7 vorgesehen ist.

Der Kammerkörper 1, die Seitenteile 9, die Lichtbogenkammermodule 4, 5 und die Isolierteile 7 bestehen aus elektrisch isolierendem thermisch stabilen Material, das eine hohe Wärmekapazität aufweist, um die Energie des Lichtbogens gut aufnehmen zu können und damit den Lichtbogen zu löschen.

Der Kammerkörper 1 kann eine Höhe von 40 cm, eine Breite von 20 cm, und eine Tiefe von 40 cm aufweisen. Bei diesen Größenverhältnissen sind beide Lichtbogenkammermodule 4, 5 für eine Arbeitsspannung von 500 V vorgesehen. Das große Lichtbogenkammermodul 5 ist für die doppelte Leistung wie das kleine Lichtbogenkammermodul 4 vorgesehen. Die bei dem Lichtbogenkammersystem gemäß der Erfindung auftretenden Ströme können im Bereich von 100 kA liegen.

Die Löschbleche 8 bzw. die Isolierteile 7 sind zwischen den Seitenteilen 9 derart angeordnet, daß die Seitenteile 9 am hinteren und vorderen Ende gegenüber den Löschblechen 8 bzw. den Isolierteilen 7 vorspringen. Die hierdurch entstehenden vorspringenden Elemente 6 bilden dabei Führungselemente, die in die entsprechenden Nuten 2 des Kammerkörpers 1 eingeschoben werden können, um die Lichtbogenkammermodule 4, 5 in dem Kammerkörper 1 zu fixieren.

Bei diesem Ausführungsbeispiel ist die Anzahl der Nuten in dem Kammerkörper 1 und die Breite der Lichtbogenkammermodule 4, 5 derart gewählt, daß sich entweder vier kleine Lichtbogenkammermodule 4, zwei große Lichtbogenkammermodule 5 oder zwei kleine Lichtbogenkammermodule 4 und ein großes Lichtbogenkammermodul 5 in eine Lichtbogenkammer einschieben lassen. Die Erfindung ist aber nicht auf dieses Ausführungsbeispiel begrenzt. Die Breite des Kammerkörpers 1 kann größer gewählt sein, so daß sich eine größere Anzahl von Nuten 2 in dem Kammerkörper anordnen läßt, oder die Lichtbogenkammermodule können größer oder kleiner sein. Auch kann ein noch größeres Lichtbogenkammermodul 5 bereitgestellt werden, das sich nicht nur über drei Nuten, sondern über vier oder mehr Nuten erstreckt und somit für eine größere Schaltleistung geeignet ist.

In den Figuren 2, 3 und 4 ist ein Lichtbogenkammersystem mit einem einzigen Kammerkörper 1 gezeigt. Der Kammerkörper 1 gemäß Figur 2 ist dabei mit zwei großen Lichtbogenkammermodulen 5, und der in der Figur 4 gezeigte Kammerkörper 1 ist mit vier kleinen Lichtbogenkammermodulen 4 bestückt. Der in der Figur 3 gezeigte Kammerkörper 1 ist mit zwei kleinen Lichtbogenkammermodulen 4 und einem großen Lichtbogenkammermodul 5 bestückt.

Die in den Figuren 5 und 6 gezeigten Lichtbogenkammersysteme weisen zwei bzw. drei Kammerkörper 1 auf, die jeweils in Reihe geschaltet sind.

Dabei ist jeder der in Figur 5 und 6 gezeigten Kammerkörper mit zwei großen Lichtbogenkammermodulen bestückt.

Wie oben ausgeführt, ist bei den angegebenen Abmessungen ein einzelnes Lichtbogenkammermodul für eine Arbeitsspannung von 500 V bzw. eine Lichtbogenspannung von 800 V vorgesehen. Das in der Figur 2 gezeigte Lichtbogenkammersystem eignet sich somit für eine Arbeitsspannung von 1000 V, das in der Figur 3 gezeigte Lichtbogenkammersystem für eine Arbeitsspannung von 1500 V, die in den Figuren 4 und 5 gezeigten Lichtbogenkammersysteme für eine Arbeitsspannung von 2000 V, und das in der Figur 6 gezeigte Lichtbogenkammersystem für eine Arbeitsspannung von 3000 V.

Das in der Figur 4 gezeigte Lichtbogenkammersystem weist ausschließlich kleine Lichtbogenkammermodule auf und ist daher nur für eine kleinere Schaltleistung geeignet. Dagegen weisen die in den Figuren 2, 5 und 6 gezeigten Lichtbogenkammersysteme ausschließlich große Lichtbogenkammermodule auf und sind somit für eine höhere Schaltleistung geeignet.

Das in der Figur 3 gezeigte Lichtbogenkammersystem weist sowohl kleine als auch große Lichtbogenkammermodule 4, 5 auf, und ist somit für eine Schaltleistung geeignet, die über der niedrigen Schaltleistung liegt.

Die Erfindung ist jedoch nicht auf die gezeigten Ausführungsbeispiele beschränkt. Gemeinsam ist allen gezeigten Lichtbogenkammersystemen aber das Vorsehen eines einheitlichen Kammerkörpers, der mit unterschiedlichen Bestückungssätzen versehen werden kann, wobei sich durch die Reihenschaltung mehrerer Lichtbogenkammern das Lichtbogenkammersystem an die Arbeitsspannung und die erforderliche Schaltleistung anpassen läßt. Jede Lichtbogenkammer kann dabei unabhängig von der Dimensionierung des Kammerkörpers und der Löschblechbreiten mit einer unterschiedlichen Anzahl von Lichtbogenkammermodulen bestückt werden, wobei sich durch die Addition mehrerer Lichtbogenkammern die Arbeitsspannung entsprechend erhöhen läßt.

Da das Schaltvermögen unter anderem durch das Energieaufnahmevermögen des gesamten Lichtbogenkammersystems und damit der Wärmekapazität der gesamten Kammermasse des Lichtbogenkammersystems bestimmt wird, läßt sich das Lichtbogenkammersystem auch bezüglich seiner Schaltleistung modifizieren. Dabei läßt sich eine Arbeitsspannung von beispielsweise 2000 V sowohl bei dem Ausführungsbeispiel nach Figur 4 als auch bei dem Ausführungsbeispiel nach Figur 5 erzielen, wobei jedoch bei dem Ausführungsbeispiel nach Figur 4 die Schaltleistung niedriger als bei dem Ausführungsbeispiel nach Figur 5 ist. Das gezeigte Lichtbogenkammersystem läßt sich somit an eine Vielzahl von unterschiedlichen Arbeitsspannungen und eine Vielzahl von unterschiedlichen Schaltleistungen anpassen.

Darüber hinaus ist das gezeigte Lichtbogenkammersystem keineswegs auf die Anwendung bei einem Gleichstromschalter beschränkt, sondern kann auch bei einem Wechselstromschalter in vergleichbarer Form Anwendung finden.

## Patentansprüche

1. Lichtbogenkammersystem mit
einem Kammerkörper (1) und einer Mehrzahl von Lichtbogenkammermodulen (4, 5), die jeweils zwei gegenüberliegende Seitenteile (9) aufweisen, zwischen denen jeweils eine Vielzahl von Löschblechen (8) angeordnet sind, **dadurch gekennzeichnet, daß** bei dem kammer körper (1) an den Innenseiten zweier gegenüberliegender Seitenwände (10) eine Vielzahl von Nuten (2) angeordnet sind, und
**daß** der Abstand zwischen zwei Seitenteilen der Lichtbogenkammermodule dem Abstand zwischen zwei oder mehreren Nuten an den Innenseiten des Kammerkörpers entspricht und
**daß** die Lichtbogenkammermodule mit den Seitenteilen in die entsprechenden Nuten der Seitenwände eingesetzt werden.

2. Lichtbogenkammersystem nach Anspruch 1, **dadurch gekennzeichnet, daß** die Nuten parallel und gleich beabstandet sind.

3. Lichtbogenkammersystem nach Anspruch 1 oder 2, **dadurch gekennzeichnet, daß** die Breite der Nuten in den Randbereichen der Wände halb so groß wie die Breite der von den Randbereichen der Wände weiter beabstandeten Nuten ist.

4. Lichtbogenkammersystem nach einem der vorhergehenden Ansprüche, **dadurch gekennzeichnet, daß** im Randbereich zweier gegenüberliegender Seiten eines Kammerkörpers jeweils eine Lichtbogensonde (3) vorgesehen ist.

5. Lichtbogenkammersystem nach einem der vorhergehenden Ansprüche, **dadurch gekennzeichnet, daß** jedes Lichtbogenkammermodul eine Mehrzahl von Löschblechen (8) umfaßt, die zwischen zwei isolierenden Seitenteilen (9) parallel zueinander angeordnet sind.

6. Lichtbogenkammersystem nach Anspruch 5, **dadurch gekennzeichnet, daß** jedes Lichtbogenkammermodul eine Mehrzahl von Isolierteilen (7) umfaßt, die zwischen den zwei isolierenden Seitenteilen und benachbart zu den Löschblechen angeordnet sind.

7. Lichtbogenkammersystem nach einem der vorhergehenden Ansprüche, **dadurch gekennzeichnet, daß** die Seitenteile der Lichtbogenkammermodule derart bemessen sind, daß sie über die Löschbleche und Isolierteile in Form eines Führungselements (6) vorstehen, wobei die Stärke der Seitenteile der Breite der Nuten in den Randbereichen bzw. der halben Breite der von den Randbereichen weiter beabstandeten Nuten entspricht.

8. Lichtbogenkammersystem nach einem der vorhergehenden Ansprüche, **dadurch gekennzeichnet, daß** die Seitenteile der Lichtbogenkammermodule und die Seitenwände des Kammerkörpers aus elektrisch isolierendem thermisch stabilen Material bestehen, das eine hohe Wärmekapazität aufweist.

9. Lichtbogenkammersystem nach einem der vorhergehenden Ansprüche, **dadurch gekennzeichnet, daß** der Abstand zwischen zwei Seitenteilen dem N-fachen Abstand zwischen zwei benachbarten Nuten entspricht, wobei N eine ganze positive Zahl ist.

10. Lichtbogenkammersystem nach einem der Ansprüche 1 bis 9, **dadurch gekennzeichnet, daß** der Abstand zwischen zwei Seitenteilen und damit die Breiten der Löschbleche und Isolierteile entsprechend der gewünschten Schaltleistung gewählt wird.

11. Lichtbogenkammersystem nach einem der vorhergehenden Ansprüche, **dadurch gekennzeichnet, daß** die Anzahl der Lichtbogenkammermodule entsprechend der zu erwartenden Arbeitsspannung gewählt wird.

## Claims

1. Arc chamber system with a chamber body (1) and a plurality of arc chamber modules (4, 5) each having two opposite side parts (9) between which a plurality of quenching plates (8) are arranged, **characterized in that** a plurality of grooves (2) are arranged in the chamber body (1) on the inside faces of two opposite side walls (10), and **in that** the distance between two side parts of the arc chamber modules corresponds to the distance between two or more grooves on the inside faces of the chamber body, and **in that** the arc chamber modules are inserted by their side parts into the corresponding grooves in the side walls.

2. Arc chamber system according to Claim 1, **characterized in that** the grooves are parallel and spaced apart at equal intervals.

3. Arc chamber system according to Claim 1 or Claim 2, **characterized in that** the width of the grooves located at the wall margins is half the width of the grooves located away from the wall margins.

4. Arc chamber system according to any one of the preceding claims, **characterized in that** an arc probe (3) is provided at the margin of each of two opposite sides of a chamber body.

5. Arc chamber system according to any one of the preceding claims, **characterized in that** each arc chamber module comprises a plurality of quenching plates (8) arranged parallel with each other between two insulating side parts (9).

6. Arc chamber system according to Claim 5, **characterized in that** each arc chamber module comprises a plurality of insulating parts (7) arranged between the two insulating side parts and adjacent to the quenching plates.

7. Arc chamber system according to any one of the preceding claims, **characterized in that** the side parts of the arc chamber modules are dimensioned so that they project beyond the quenching plates and insulating parts in the form of a guide element (6), the thickness of the side parts corresponding to the width of the grooves located at the margins, and to half the width of the grooves located away from the margins.

8. Arc chamber system according to any one of the preceding claims, **characterized in that** the side parts of the arc chamber modules and the side walls of the chamber body are made from electrically insulating, temperature-stable material which has a high heat capacity.

9. Arc chamber system according to any one of the preceding claims, **characterized in that** the distance between two side parts corresponds to n times the distance between two adjacent grooves, where n is a positive whole number.

10. Arc chamber system according to any one of Claims 1 to 9, **characterized in that** the distance between two side parts, and hence the widths of the quenching plates and insulating parts, is chosen in accordance with the switching capacity desired.

11. Arc chamber system according to any one of the preceding claims, **characterized in that** the number of arc chamber modules is chosen in accordance with the anticipated working voltage.

## Revendications

1. Système de chambre à arc comprenant un corps de chambre (1) et une pluralité de modules de chambre à arc (4, 5) présentant chacun deux parties latérales (9) opposées entre lesquelles sont disposés une multitude de tôles d'extinction (8), **caractérisé par le fait que** le corps de chambre (1) présente une multitude de rainures (2) sur les côtés intérieurs de deux parois latérales (10) opposées, que la distance entre deux parties latérales des modules de chambre à arc correspond à la distance entre deux ou plusieurs rainures sur les côtés intérieurs du corps de chambre et que les modules de chambre à arc sont montés par les parties latérales dans les rainures correspondantes des parois latérales.

2. Système de chambre à arc suivant la revendication 1, **caractérisé par le fait que** les rainures sont parallèles et espacées uniformément.

3. Système de chambre à arc suivant la revendication 1 ou 2, **caractérisé par le fait que** la largeur des rainures dans les zones de bords des parois correspond à la moitié de la largeur des rainures qui sont davantage espacées des zones de bords des parois.

4. Système de chambre à arc suivant l'une des revendications précédentes, **caractérisé par le fait qu'**une sonde d'arc (3) est prévue respectivement dans la zone de bord de deux côtés opposés d'un corps de chambre.

5. Système de chambre à arc suivant l'une des revendications précédentes, **caractérisé par le fait que** chaque module de chambre à arc comprend une pluralité de tôles d'extinction (18) disposées parallèlement les unes par rapport aux autres entre deux parties latérales (9) isolantes.

6. Système de chambre à arc suivant la revendication 5, **caractérisé par le fait que** chaque module de chambre à arc comprend une pluralité de pièces isolantes (7) disposées entre les deux parties latérales isolantes de façon contiguë aux tôles d'extinction.

7. Système de chambre à arc suivant l'une des revendications précédentes, **caractérisé par le fait que** les parties latérales des modules de chambre à arc sont dimensionnées de manière dépasser des tôles d'extinction et des pièces isolantes sous la forme d'un élément de guidage (6), l'épaisseur des parties latérales correspondant à la largeur des rainures dans les zones de bords ou à la demi-largeur des rainures qui sont davantage espacées des zones de bords.

8. Système de chambre à arc suivant l'une des revendications précédentes, **caractérisé par le fait que** les parties latérales des modules de chambre à arc et les parois latérales du corps de chambre sont constituées par un matériau électriquement isolant et thermiquement stable, ayant une grande capacité calorifique.

9. Système de chambre à arc suivant l'une des revendications précédentes, **caractérisé par le fait que** la distance entre deux parties latérales correspond à N fois la distance entre deux rainures voisines, N étant un nombre entier naturel.

10. Système de chambre à arc suivant l'une des revendications 1 à 9, **caractérisé par le fait que** la distance entre deux parties latérales et donc la largeur des tôles d'extinction et des pièces isolantes est choisie en fonction de la puissance de coupure désirée.

11. Système de chambre à arc suivant l'une des revendications précédentes, **caractérisé par le fait que** le nombre des modules de chambre à arc est choisi en fonction de la tension de fonctionnement à maîtriser.
